# EUROPÄISCHE PATENTSCHRIFT

(11) **EP 0 173 755 B1**
(45) Veröffentlichungstag und Bekanntmachung des Hinweises auf die Patenterteilung: **01.02.1989**
(21) Anmeldenummer: 84107551.8
(22) Anmeldetag: 29.06.1984
(51) Int. Cl.: B21D 24/08

(54) **Zieheinrichtung in einer Presse**
Drawing device in a press
Dispositif d'étirage dans une presse

(43) Veröffentlichungstag der Anmeldung: 12.03.1986
(73) Patentinhaber: L. SCHULER GmbH, D-73012 Göppingen (DE)
(72) Erfinder: Schneider, Franz, D-7320 Göppingen (DE); Pfeifle, Peter, D-7060 Schorndorf (DE); Michael, Wolfgang, D-7320 Göppingen (DE)

(56) Entgegenhaltungen:
- DE-A- 2 824 723
- DE-A- 3 242 705
- FR-A- 2 520 271
- US-A- 1 562 988
- US-A- 1 625 991
- US-A- 1 664 485
- US-A- 2 243 986
- US-A- 3 914 978
- PATENTS ABSTRACTS OF JAPAN, Band 7, Nr. 120 (M-217)[1265], 25. Mai 1983; & JP - A - 58 38617 (KAWASAKI SEITETSU K.K.) 07.03.1983

## Beschreibung

Die Erfindung betrifft eine Zieheinrichtung in einer Presse, mit einer im Pressentisch verstellbar gelagerten und über zumindest eine Druckeinheit bewegbaren Druckwange und mit einer Anzahl von mit der Druckwange und einem Blechhalter, bei Mehrteiligkeit des Blechhalters mit den Teilen des Blechhalters zusammenwirkenden Druckzylindern zum Halten des Ziehwerkstückes an Ziehwerkzeugteilen und ggf. zum Auswerfen des in den Ziehwerkzeugteilen zu verformenden Ziehwerkstückes. Einrichtungen dieser Art sind in Pressen allgemein bekannt und z. B. in der Ziehstufe einer Transferpresse einsetzbar.

Bei insbesondere großflächigen Ziehwerkstücken, wie z. B. Karosserieteilen oder Spültischabdeckungen, ist es erforderlich, daß die Bereiche größerer Abwinklungen in Verbindung mit Eckenbildung gleiche Oberflächengüte und - struktur aufweisen wie die übrigen Oberflächenbereiche. Ein zu hoher Auflagendruck des Blechhalters führt zu Rissen in der Wandung, ein zu niederer Auflagendruck führt zu Faltungen und Wellungen in der Oberflächenstruktur der Ziehwerkstücke.

In der DE-A 28 24 723 wird ein Verfahren zur Ausbildung des Randflansches in abgewinkelten Ecken bei Ziehwerkstücken, ein Ziehwerkzeug und ein Blechhalter dafür beschrieben, wobei der Blechhalter zur Vermeidung von Materialansammlungen infolge Kontraktion während des Ziehvorganges mit abgestufter Haltekraft auf das Ziehwerkstück wirkt.

In der DE-C 32 02134 wird eine Zieheinrichtung für eine Presse beschrieben, die eine in dem Pressentisch verschiebliche Druckwange aufweist. Die Druckwange befindet sich unterhalb einer Aufspannplatte für das Werkzeugunterteil und ist in einem gestellfesten Druckzylinder abgestützt. Mit der Druckwange höhenmäßig verfahrbar sind eine Anzahl Druckzylinder angeordnet, die über eine Stiftplatte auf Auswerferstifte im Werkzeugunterteil wirken. Die Druckwange wird infolge des Ziehvorganges über die Stiftplatte und die Auswerferstifte abgesenkt. Nach dem Ziehvorgang werden die Kolben der Druckzylinder im Sinne einer Auswerferbewegung für das Ziehwerkstück mit geringem, für alle Druckzylinder jedoch gleichem Druck beaufschlagt, während die Druckwange pneumatisch in der nach unten verfahrenen Position gehalten ist. Die Druckwange färht zeitverzögert, um zu Beginn des nächsten Ziehvorganges auf die Stiftplatte einzuwirken.

In der DE-A- 32 42 705 wird ein Ziehkissen für eine Blechziehpresse beschrieben mit einer Anzahl im Pressentisch fest installierter Druckzylinder, deren Arbeitskolben gemeinsam in voneinander beabstandeten Druckpunkten auf eine Druckwange einwirken. Um Faltenbildungen und Risse in dem Ziehwerkstück während des Umformvorganges zu vermeiden, ist der Druck in jedem Druckzylinder über Vorsteuereinheiten auf voneinander abweichende Druckhöhen einstellbar.

Demgegenüber ist es Aufgabe der Erfindung, den auf die unterschiedlichen Ziehverhältnisse an einem Ziehwerkstück separat angepaßten Gegenhaltedruck in den Druckzylindern direkt auf den Blechhalter wirken zu lassen.

Die Aufgabe ist bei einer gattungsgemässen Zieheinrichtung nach der Erfindung dadurch gelöst, daß die mit der Druckwange und mit dem Blechhalter zusammenwirkenden Druckzylinder mit den Zylindergehäusen in dem Pressentisch für den Betriebszustand starr befestigt sind, die Zylinderräume ggf. durch den Pressentisch gebildet sind, daß die Kolben der Druckzylinder beidseitig über Kolbenstangen aus den Zylindergehäusen herausgeführt sind, einerends mit dem Blechhalter und anderenends mit der Druckwange zusammenwirken, und daß der Zylinderraum jedes Druckzylinders auf der dem Blechhalter abgewandten Kolbenseite separat über je ein im Durchfluß veränderbares Ventil bei passiver Steuerung mit einem Abfluß, bei aktiver Steuerung mit einem Druckaggregat für das Druckmedium fließverbunden ist.

Die besondere Ausgestaltung der Erfindung nach dem Kennzeichnen des Anspruches 2 vermeidet zusätzlichen Steuerungsaufwand. Der sich vergrößernde Zylinderraum unterhalb des Kolbens jedes Druckzylinders füllt sich z. B. aus einem oberhalb der Druckzylinder befindlichen Reservoir auf.

Vorteile der Erfindung ergeben sich aus dem geringen Schaltungsaufwand und daraus, daß alle Druckzylinder in der Presse bzw. in dem Pressentisch für den Betriebszustand fest installiert, für z. B. den Werkzeugwechsel auf geänderte Blechhalterabmessungen in ihren Lagen versetzbar sind.

Weitere Vorteile ergeben sich aus dem durch die Erfindung erleichterten Einfahrbetrieb der Presse und daraus, daß der Schaltungsaufbau hydraulisch, pneumatisch als auch gemischt hydraulisch/pneumatisch ausgeführt sein kann, um die Vorteile, z. B. gedämpftes Anfahren und Anhalten, des einen wie auch des anderen Systemes unter Vermeidung der Nachteile, z. B. Rostbildung infolge Feuchtigkeitsniederschlag, zu nutzen.

Im folgenden wird die Erfindung anhand von zwei in den Figuren dargestellten Ausführungsbeispielen erläutert. Es zeigen :
Fig. 1 bis 4 den Ziehvorgang eines Blechteiles in vereinfachter Darstellung,
Fig. 5 die Anwendung vom Blechhalter unabhängiger Auswerfer in vereinfachter Darstellung und
Fig. 6 einen Schaltungsaufbau für die hydrau-' lische Ansteuerung der Druckzylinder.

In den Figuren 1 und 6 ist ein an dem Stößel einer Presse befestigtes Werkzeugoberteil mit 1, ein Pressentisch mit 2, eine Druckwange mit 3, ein erster in dem Pressentisch 2 fest angeordneter Druckzylinder mit 4 und weitere in dem Pressentisch 2 für den Pressenbetrieb (Ziehvorgänge) fest angeordnete, ansonsten austauschbar und/ oder im Sinne von Querbewegungen beim Einrichten des Ziehwerkzeuges verstellbare Druckzylinder mit 6 beziffert. Der in Bezug auf den Pressentisch 2 verfahrbare Stößel bzw. das Werkzeugoberteil 1 weist eine Auswerferplatte 7 auf, die über eine oder mehrere Auswerferstange/n 8 ein geformtes Ziehwerkstück 9 während des Stö- ßeihochganges aus dem Werkzeugoberteil 1 auswirft. Das Ziehwerkstück 9 liegt in den Fig. 1, 4, 5 und 6 in Höhe der Transportebene auf einem Blechhalter 11, der ggf. auch geteilt ausgeführt sein kann. Der Blechhalter 11 ist über Kolbenstangen 13 der Druckzylinder 6 abgestützt. Die Gehäuse der Druckzylinder 6 können unter Berücksichtigung von Normabmessungen auch durch Hohlräume in dem Pressentisch 2 gebildet werden. Die Kolbenstangen 13 stehen beiderseits aus den Gehäusen der Druckzylinder 6 hervor und einerseits mit dem Blechhalter 11, andererseits mit der Druckwange 3 in Wirkverbindung. Das in das Werkzeug aus Werkzeugoberteil 1 und einem Werkzeugunterteil 12, hier als Patrize gezeichnet, eingelegte Ziehwerkstück 9 ist, wie es die Figuren 1 bis 5 zeigen, im Ziehverfahren zu verformen. Die Gegenhaltekraft zwischen Blechhalter 11 und Werkzeugoberteil 1 während des Ziehvorganges wird von den Druckzylindern 6 bei entsprechender Ansteuerung (Fig. 6) aufgebracht. Das separate Ansteuern jedes einzelnen Druckzylinders 6 ermöglicht eine Einstellung auf verformungsspezifische Verhältnisse insbesondere in den Eckbereichen der Ziehteile. Die über den Druckzylinder 4, von dem auch mehrere parallelwirkend angeordnet sein können, höhenmäßig verfahrbare Druckwange 3 dient zum einen den Hochbringen des Blechhalters 11 in die Stellung zum Einlegen des Ziehwerkstückes 9, zum anderen dem Auswerfen des Ziehwerkstückes 9 bis in die Transportebene. Das Auswerfen des Ziehwerkstückes 9 kann jedoch auch über separate Auswerfer 14 nach Fig. 5 erfolgen. Während des Ziehvorganges, Niederführen des Stößels mit dem Werkzeugoberteil 1, setzt dieses zunächst auf dem Ziehwerkstück 9 im Bereich des Blechhalters 11 auf. Der weitere Niedergang des Werkzeugoberteiles 1 und das Formen des Ziehwerkstückes 9 im Werkzeugunterteil 12 erfolgt entgegen des sich mit der Abwärtsbewegung des Kolbenstangen 13 bzw. der Kolben 30 (Fig. 6) in den Druckzylindern 6 aufbauenden Druckes.

Fig. 2 zeigt den beendeten Formvorgang, wobei die einen Enden der Kolbenstangen 13 bis in den Bereich der vor dem oder während des Formvorganges abgesenkten Druckwange 3 geführt sind, ohne diese jedoch zu berühren. Anderenfalls können die Enden der Kolbenstangen 13 dann auf der Druckwange 3 aufliegen, wenn diese mit der Stößelbewegung mitgeführt wird.

Während des Hochfahrens des Stößels unter Mitnahme des Werkzeugoberteiles 1, Fig. zeigt den beendeten Hochfahrvorgang, wird das Ziehwerkstück 9 vermittels der Druckplatte 7 und der/den Auswerfestange/n 8 aus dem Werkzeugoberteil 1 herausgedrückt. Zugleich oder zeitversetzt zu dem Hochfahren von Stößel und Werkzeugoberteil 1 wird der Druckzylinder 4 aus dem Pumpenaggregat 16 (Fig. 6), ggf. aus einem Druckspeicher 31 beaufschlagt, um das Ziehwerkstück 9 über die Druckwange 3 die Kolbenstangen 13 und den Blechhalter 11 in die Transportebene für das Ziehwerkstück 9 anzuheben. Den beendeten Vorgang zeigt Fig. 4. Nach dem Hochfahren des Blechhalters 11 wird der Druckzylinder 4 umgesteuert, um die Druckwange 3 über dessen Kolbenstange 15 abzusenken. Eine weitere Möglichkeit sieht vor, den Druckzylinder 4 derart über das in Fig. 6 gezeigte Mehrwegeventil 18 zu steuern, daß die Druckwange 3 der Bewegung des Werkzeugoberteiles 1 folgt. Der Druck für das Hochfahren der Druckwange 3 kann dann gleichfalls aus dem Druckspeicher 31 abgeleitet werden.

In Fig. 5 sind den Auswerfervorgang und das Anheben des Ziehwerkstückes 9 in die Transportebene bewirkende, separat über z. B. Hydraulikdruckzylinder ansteuerbare Auswerfer 14 gezeigt, wobei der Blechhalter 11 unabhängig von dem Hochbringen des Ziehwerkstückes 9 oder zeitversetzt dazu zur Aufnahme eines neuen Ziehwerkstückes 9 noch vermittels der Druckwange 3 anzuheben ist.

Fig. 6 zeigt einen prinzipiellen Schaltungsaufbau unter Verwendung der in den Fig. 1 bis 5 erläuterten Bauteile mit einer Druckeinheit aus einem Pumpenaggregat 16, einer Vordruckeinheit 17, einem Mehrwegeventil 18, das über Rohrleitungen 19 an die obere bzw. untere Druckkammer 21, 22 des ersten Druckzylinders 4 angeschlossen ist zur wahlweisen Druckbeaufschlagung des Druckzylinders 4 in die eine oder in die andere Verstellrichtung. Die obere Druckkammer 21 ist über das Mehrwegeventil 18, die untere Druckkammer 22 ist über ein einstellbares Sicherheitsventil 23 mit einem Druckablaß 25 fließverbindbar. Die Hochfahr- und Absenkbewegungen des Kolbens 24, der Kolbenstange 15 und über diese der Druckwange 3 erfolgt durch Schalten des Mehrwegeventiles 18 in entsprechende Schaltstellungen.

Die unteren Druckkammern 26 der Druckzylinder 6, von denen vier Druckzylinder dargestellt sind, die aber in Anzahl diskreter Druckpunkte an dem Blechhalter 11 vorhanden sind, sind über je ein ansteuerbares Proportionalventil 27, das auch ein Druckbegrenzerventil oder auch z. B. ein Drosselventil sein kann, mit den Druckablaß 25 verbunden. Parallel zu diesen Proportionalventilen 27 sind ein gemeinsames oder je ein Rückschlagventil 28 geschaltet, die in Richtung Druckabfluß sperren und mit einem Druckmittelreservoir 29 fließverbunden sind zum Auffüllen der unteren Druckkammern 26 beim Hochfahren der Druckwange 3. Die im einzelnen nicht dargestellten oberen Druckkammern der Druckzylinder 6 sind während des Pressenbetriebes mit der Atmösphäre, einem inerten Gas oder einem drucklosen Medium verbunden. Für den Werkzeugwechsel beispielsweise ist es erforderlich, die oberen Druckkammern mit Druck zu beaufschlagen, um den Blechhalter 11 bzw. die Kolbenstangen 13 abzusenken. Der Absenkvorgang ist vermittels des vorhandenen Druckaggregates oder eines weiteren Druckaggregates und entsprechender Steuermittel möglich.

Wie aus dem Vorhergehenden ersichtlich ist, sind für die Aufnahme eines neuen Ziehwerkstückes 9 die Kolbenstangen 13 der Druckzylinder 6 und der Blechhalter 11 in eine Position zu bringen, die der Transportebene für die Ziehwerkstücke entspricht. Hierzu muß bei entsprechender Schaltstellung des Mehrwegeventiles 18 (rechte Schaltstellung) und Beaufschlagung der unteren Druckkammer 22 die Druckwange 3 angehoben werden, während des Hochfachrens der Kolbenstangen 13 fließt Druckmittel aus dem Druckmittelreservoir 29 über die Rückschlagventile 28 in die unteren, unter den Kolben 30 befindlichen Druckkammern 26 der Druckzylinder 6 ein. Die Druckwange 3 wird danach durch Umschalten des Mehrwegeventiles 18 (linke Schaltstellung) in die untere Stellung verbracht. Mit dem Niederfahren des Stößels und Bewegen des Werkzeugoberteiles 1 gegen das Ziehwerkstück 9 baut sich in den unteren Druckkammern 26 der Druckzylinder 6 ein für jeden Druckzylinder 6 vermittels der Proportionalventile 27 einstellbarer Druck auf. Es versteht sich, daß die Zieheinrichtung an die vertikale Lage, wie es gezeigt und beschrieben worden ist, nicht gebunden ist. Im Unterschied zu der zuvor beschriebenen passiven Steuerung ist jedoch auch eine aktive Steuerung der unteren Druckkammern 26 der Druckzylinder 6 vermittels Druckaggregat und separat mengengeregelter Ventile (Proportionalventile) möglich. Für einen synchron mit der Stößelbewegung nachgeführten Bewegungsablauf der Druckwange 3 ist die obere sowie die untere Druckkammer 21, 22 wahlweise mit dem Druckspeicher 31 bzw. einem Druckablaß 25 zu verbinden. Die Schaltstellungen des Mehrwegeventiles 18 und einer entsprechenden, druckregulierenden Maßnahme des Pumpenaggregates 16 sind, da leicht vorstellbar, nicht besonders gezeigt worden. Wesentlich hierbei ist, daß die Druckwange 3 mit geringerem Druck (-10 %) als er als Gegenhaltedruck beim Ziehen erforderlich ist, dem Stößel bei dessen Hochgang nachzuführen ist.

## Patentansprüche

1. Zieheinrichtung in einer Presse, mit einer im Pressentisch (2) verstellbar gelagerten und über zumindest eine Druckeinheit (4, 16 bis 19 und 21, 22) bewegbaren Druckwange (3) und mit einer Anzahl von mit der Druckwange (3) und einem Blechhalter (11), bei Mehrteiligkeit des Blechhalters (11) mit den Teilen des Blechhalters zusammenwirkenden Druckzylindern (6) zum Halten des Ziehwerkstückes (9) an Ziehwerkzeugteilen und ggf. zum Auswerfen des in den Ziehwerkzeugteilen (1, 12) zu verformenden Ziehwerkstückes (9), dadurch gekennzeichnet, daß die mit der Druckwange (3) und mit den Blechhalter (11) zusammenwirkenden Druckzylinder (6) mit den Zylindergehäusen in dem Pressentisch (2) für den Betriebszustand starr befestigt sind, die Zylinderräume (26) ggf. durch den Pressentisch (2) gebildet sind, daß die Kolben (30) der Druckzylinder (6) beidseitig über Kolbenstangen (13) aus den Zylindergehäusen herausgeführt sind, einerends mit dem Blechhalter (11) und anderenends mit der Druckwange (3) zusammenwirken, und daß der Zylinderraum (26) jedes Druckzylinders (6) auf der dem Blechhalter (11) abgewandten Kolbenseite separat über je ein im Durchfluß veränderbares Ventil (27) bei passiver Steuerung mit einem Abfluß (29), bei aktiver Steuerung mit einem Druckaggregat für das Druckmedium fließverbunden ist.

2. Zieheinrichtung nach Anspruch 1, dadurch gekennzeichnet, daß jedes Ventil (27) ein ansteuerbares Proportionalventil ist, dem je ein in Abflußrichtung sperrendes Rückschlagventil (28) parallel geschaltet ist.

## Claims

1. Drawing device in a press, with a pressure plate (3), which is mounted adjustably in the press table (2) and can be moved by means ot at least one pressure unit (4,14 to 19 and 21, 22), and with a number of pressure cylinders (6), which interact with the pressure plate (3) and a blank holder (11), in cases where the blank holder (11) is of multipart design with the parts of the blank holder, for holding the'drawing workpiece (9) against drawing tool parts and, if appropriate, for ejection of the drawing workpiece (9) to be deformed in the drawing tool parts (1, 12), characterized in that the pressure cylinders (6) interacting with the pressure plate (3) and with the blank holder (11) are rigidly connected to the cylinder housings in the press table (2) for the operating state, the cylinder spaces (26) are, if appropriate, formed by the press table (2), in that the pistons (30) of the pressure cylinder (6) are led out of the cylinder housings on both sides by means of piston rods (13), interact at one end with the blank holder (11) and at the other end with the pressure plate (3), and in that the cylinder space (26) of each pressure cylinder (6) is flow-connected on the piston side remote from the blank holder (11) separately via in each case a variable-flow valve (27) under passive control to an outflow (29), under active control to a pressure unit for the pressure medium.

2. Drawing device according to Claim 1, characterized in that each valve (27) is a triggerable proportional valve to which there is connected in each case in parallel a non-return valve (28) blocking in outflow direction.

## Revendications

1. Dispositif d'emboutissage pour une presse, comprenant une plaque de pression (3) montée mobile dans la table (2) de la presse, et qui peut être mise en mouvement au moyen d'au moins une unité de pression (4, 16 à 19 et 21, 22), et un certain nombre de vérins (6), qui coopèrent avec la plaque de pression (3) et avec un serre-flan (11), ou avec les éléments du serre-flan dans le cas d'un serre-flan (11) en plusieurs parties, pour maintenir la pièce à emboutir (9) contre les éléments de l'outil d'emboutissage et éventuellement pour éjecter la pièce (9) qu'il s'agit de déformer dans les éléments de l'outil d'emboutissage (1, 12), caractérisé en ce que les vérins (6) qui coopèrent avec la plaque de pression (3) et avec le serre-flan (11) sont fixés rigidement par leurs corps de cylindres dans la table (2) de presse pour l'état de fonctionnement, les chambres (26) des cylindres étant éventuellement formées par la table (2) de la presse, en ce que les pistons (30) des vérins (6) émergent des corps de cylindres des deux côtés par leurs tiges de pistons (13), et coopèrent à une extrémité avec le serre-flan (11) et à l'autre extrémité avec la plaque de pression (3) et en ce que la chambre du cylindre (26) à chaque vérin (6) située sur la face du piston qui est à l'opposé du serre-flan (11) est individuellement en communication fluidique, par l'intermédiaire d'une soupape à section de passage réglable (27), avec une décharge (29) dans le cas de la commande passive et avec un groupe de pression du fluide de pression dans le cas de la commande active.

2. Dispositif d'emboutissage selon la revendication 1, caractérisé en ce que chaque soupape (27) est une soupape proportionnelle commandée, en parallèle avec laquelle est branché un clapet anti-retour (28) qui se ferme dans le sens de l'écoulement.
